# EUROPÄISCHE PATENTANMELDUNG

(11) **EP 3 059 368 A1**
(43) Veröffentlichungstag der Anmeldung: **24.08.2016**
(21) Anmeldenummer: 15196571.2
(22) Anmeldetag: 26.11.2015
(51) Int. Cl.: E05F 11/08

(54) **OBERLICHTFENSTER MIT EINER STELLSTANGE**

(30) Priorität: 17.02.2015 DE 102015202811
(71) Anmelder: GEZE GmbH, 71229 Leonberg (DE)
(72) Erfinder: Sattler, Tilman, 71287 Weissach (DE)

(57) **Zusammenfassung**

Die Erfindung betrifft ein Oberlichtfenster (10) mit einer Stellstange (13) zum Öffnen und Schließen eines Flügels (11), wobei die Stellstange (13) mindestens zwei Stangenabschnitte (14, 15) aufweist, zwischen denen mindestens ein Dämpfungselement (16) angeordnet ist.

## Beschreibung

Die Erfindung betrifft ein Oberlichtfenster mit einer Stellstange zum Öffnen und Schließen eines Flügels.

Beim Öffnen und Schließen des Oberlichtfensters wird die Stellstange mittels eines Handhebels manuell betätigt. Die daraus resultierende Schwenkbewegung des Flügels entspricht der Bewegung der Stellstange. Wenn eine Person den Handhebel schnell bewegt, so wird der Flügel in einer Schließstellung oder in einer Öffnungsstellung schlagartig abgebremst. Durch das schlagartige Abbremsen in beiden Endpositionen wird ein Schlag auf eine Mechanik des Oberlichtfensters ausgeübt, insbesondere auf eine Oberlichtschere. Im Laufe der Zeit kann es somit zu Funktionsbeeinträchtigungen des Oberlichtfensters kommen.

Die Erfindung hat die Aufgabe, ein Oberlichtfenster der eingangs genannten Art dahingehend zu verbessern, dass ein schlagartiges Abbremsen eines Flügels in seinen beiden Endpositionen reduziert wird.

Die Erfindung löst die gestellte Aufgabe mit einem gattungsgemäßen Oberlichtfenster, bei dem erfindungsgemäß eine Stellstange mindestens zwei Stangenabschnitte aufweist, zwischen denen mindestens ein Dämpfungselement angeordnet ist. Das Dämpfungselement bremst den Flügel vor Erreichen einer Schließstellung oder einer Öffnungsstellung ab, so dass eine Mechanik des Oberlichtfensters beim Erreichen beider Endpositionen nicht mehr schlagartig belastet wird. Auf diese Weise wird die Mechanik des Oberlichtfensters entlastet und die Funktionssicherheit des Oberlichtfensters erhöht.

Bevorzugterweise entfaltet das mindestens eine Dämpfungselement seine Dämpfungswirkung in beiden Bewegungsrichtungen. Es ist jedoch auch möglich zwei Dämpfungselemente, die jeweils nur in einer Bewegungsrichtung eine dämpfende Wirkung aufweisen, zu verbauen. Diese sind dann zweckmäßigerweise so hintereinander anzuordnen, dass die Dämpfungswirkung in beiden Bewegungsrichtungen genutzt werden kann.

Das mindestens eine Dämpfungselement kann mit einem gasförmigen und/oder flüssigen Energie absorbierenden Stoff gefüllt sein. Bevorzugterweise wird für diesen Zweck ein Gasdämpfer eingesetzt. Alternativ oder zusätzlich kann jedoch auch ein Öldämpfer verwendet werden.

Um das Dämpfungsverhalten individuell auf die jeweils vorliegenden Bedingungen und Anforderungen einstellen zu können, kann das mindestens eine Dämpfungselement zwei Kammern und mindestens ein einstellbares Überströmventil aufweisen.

Beispielsweise können Gasdämpfer mit einer unterschiedlichen Nennkraft verwendet werden, so dass die erfindungsgemäße Lösung sowohl für leichte, mittelschwere und schwere Oberlichtfenster realisiert werden kann.

Wenn das mindestens eine Dämpfungselement vorgespannt werden kann, so ist es möglich das Dämpfungselement auf unterschiedliche Bedienkräfte und unterschiedlich schwere Flügel individuell einzustellen.

Auf recht einfache Weise kann das Dämpfungselement beispielsweise mit einer ein Rechts-Links-Gewinde aufweisenden Doppelmutter vorgespannt werden.

Damit die Dämpfungswirkung auch bei einer schnellen Verschwenkbewegung des Flügels möglich ist, kann bei dem mindestens einen Dämpfungselement die Dämpfungswirkung erst im Bereich seiner beiden Bewegungsenden eintreten.

Vorteilhaft ist es, wenn das mindestens eine Dämpfungselement auch als Energiespeicher dienen kann.

Sollte das mindestens eine Dämpfungselement versagen, so kann es ausgewechselt werden.

Die Stellstange, welche die mindestens zwei Stangenabschnitte aufweist, zwischen denen das mindestens eine Dämpfungselement angeordnet ist, kann nachgerüstet werden. Folglich können auch bei schon bestehenden Oberlichtfenstern Funktionsstörungen reduziert werden.

Nachfolgend wird ein Ausführungsbeispiel eines erfindungsgemäßen Oberlichtfensters anhand der beiliegenden Zeichnungen näher erläutert.

Im Einzelnen zeigen:
- Fig. 1: das Oberlichtfenster in seinem geschlossenen Zustand;
- Fig. 2: das Oberlichtfenster in seinem geöffneten Zustand.

Fign. 1 und 2 zeigen ein Oberlichtfenster 10 mit einem Flügel 11 und einem Rahmen 12.

Eine Stellstange 13 mit zwei Stangenabschnitten 14 und 15 weist zwischen den beiden Stangenabschnitten 14 und 15 ein Dämpfungselement 16 auf.

Die Stellstange 13 bzw. der Stangenabschnitt 15 kann über einen Handhebel 17 manuell betätigt werden.

Im oberen Bereich des Oberlichtfensters 10 ist eine Oberlichtschere 18 angeordnet.

Beim Betätigen des Handhebels 17 wird die Stellstange 13 nach oben oder nach unten bewegt, je nachdem, ob das Oberlichtfenster 10 geöffnet oder geschlossen werden soll. Vorzugsweise kurz vor Erreichen der beiden Endpositionen des Flügels 11, also kurz bevor das Oberlichtfenster 10 seinen geschlossenen oder geöffneten Zustand erreicht hat, bremst das Dämpfungselement 16 die Bewegung des Flügels 11 ab. Die Abbremsung des Flügels 11 erfolgt somit im Bereich seiner beiden Bewegungsenden, so dass eine Mechanik des Oberlichtfensters 10, insbesondere die Oberlichtschere 18 vor einer schlagartigen Beanspruchung geschützt ist. Auf diese Weise wird die Oberlichtschere 18 geschont und die Funktionsfähigkeit des Oberlichtfensters 10 über einen langen Zeitraum sichergestellt, so dass Wartungsarbeiten vermieden oder wenigstens reduziert werden können.

### BEZUGSZEICHENLISTE

- 10: Oberlichtfenster
- 11: Flügel
- 12: Rahmen
- 13: Stellstange
- 14: Stangenabschnitt
- 15: Stangenabschnitt
- 16: Dämpfungselement
- 17: Handhebel
- 18: Oberlichtschere

## Patentansprüche

1. Oberlichtfenster (10) mit einer Stellstange (13) zum Öffnen und Schließen eines Flügels (11), **dadurch gekennzeichnet, dass** die Stellstange (13) mindestens zwei Stangenabschnitte (14, 15) aufweist, zwischen denen mindestens ein Dämpfungselement (16) angeordnet ist.

2. Oberlichtfenster (10) nach Anspruch 1, **dadurch gekennzeichnet, dass** das mindestens eine Dämpfungselement (16) mit einem gasförmigen und/oder flüssigen Energie absorbierenden Stoff gefüllt ist.

3. Oberlichtfenster (10) nach Anspruch 1 oder 2, **dadurch gekennzeichnet, dass** das mindestens eine Dämpfungselement (16) zwei Kammern und mindestens ein einstellbares Überströmventil aufweist.

4. Oberlichtfenster (10) nach einem der Ansprüche 1 bis 3, **dadurch gekennzeichnet, dass** bei dem mindestens einen Dämpfungselement (16) die Dämpfungswirkung erst im Bereich seiner beiden Bewegungsenden ei ntritt.

5. Oberlichtfenster (10) nach einem der Ansprüche 1 bis 4, **dadurch gekennzeichnet, dass** das mindestens eine Dämpfungselement (16) auch als Energiespeicher dient.

6. Oberlichtfenster (10) nach einem der Ansprüche 1 bis 5, **dadurch gekennzeichnet, dass** das mindestens eine Dämpfungselement (16) auswechselbar ist.

7. Oberlichtfenster (10) nach einem der Ansprüche 1 bis 6, **dadurch gekennzeichnet, dass** die Stellstange (13), welche die mindestens zwei Stangenabschnitte (14, 15) aufweist, zwischen denen das mindestens eine Dämpfungselement (16) angeordnet ist, nachrüstbar ist.
